# EUROPÄISCHE PATENTSCHRIFT

(11) **EP 0 978 696 B1**
(45) Veröffentlichungstag und Bekanntmachung des Hinweises auf die Patenterteilung: **25.06.2003**
(21) Anmeldenummer: 98114545.1
(22) Anmeldetag: 03.08.1998
(51) Int. Cl.: F25B 25/02

(54) **Wärme- oder Kältemaschine mit einem verdampfbaren Wärmeträgerfluid**
Heating or refrigerating machine with evaporable heat transfer fluid
Machine thermique ou frigorifique avec fluide caloporteur évaporable

(43) Veröffentlichungstag der Anmeldung: 09.02.2000
(73) Patentinhaber: Bürger, Heinz-Dieter Vakuum- und Verfahrenstechnik, 98693 Ilmenau (DE); Institut Kataliza Sibirskogo Otdelenija Rossijskoj Akademii Nauk, Novosibirsk, 630090 (RU)
(72) Erfinder: Bürger, Heinz-Dieter, 97877 Wertheim (DE); Aristov, Youri I., Dr., 630090 Novosibirsk (RU)
(74) Vertreter: Weinmiller, Jürgen

(56) Entgegenhaltungen:
- EP-A- 0 443 620
- DE-A- 3 331 826
- DE-A- 3 936 717
- DE-U- 9 213 616
- GB-A- 2 083 905
- US-A- 4 183 734
- PATENT ABSTRACTS OF JAPAN vol. 017, no. 675 (M-1526), 13. Dezember 1993 & JP 05 223478 A (ISHIKAWAJIMA HARIMA HEAVY IND CO LTD), 31. August 1993
- PATENT ABSTRACTS OF JAPAN vol. 017, no. 395 (M-1451), 23. Juli 1993 & JP 05 071887 A (TECHNOL RES ASSOC SUPER HEAT PUMP ENERG ACCUM SYST), 23. März 1993
- PATENT ABSTRACTS OF JAPAN vol. 018, no. 254 (M-1605), 16. Mai 1994 & JP 06 034230 A (SANYO ELECTRIC CO LTD), 8. Februar 1994

## Beschreibung

Die vorliegende Erfindung bezieht sich auf eine Wärme-oder Kältemaschine mit einem verdampfbaren Wärmeträgerfluid gemäß dem Oberbegriff des Anspruchs 1. Eine solche Maschine ist z.B. aus der EP-A-0 443 620 bekannt.

Man unterscheidet insbesondere bei Kühlschränken Kompressions- und Absorptionskühlschränke. Erstere verdichten mit einem Verdichter das im Kühlraum durch Wärmeaufnahme verdampfte Fluid und fördern es zu einem von der Umgebungsluft gekühlten Kondensator, wo es verflüssigt wird. Dieses flüssige Kühlmittel gelangt dann wieder zum Verdampfer.

Ohne bewegliche Teile, insbesondere ohne einen Kompressor, kommt dagegen der Absorptionskühlschrank aus. Man verwendet hier ein Chemisorptionsmaterial (meist eine Ammoniaklösung in einem Absorberbehälter, der in einer Kühlphase die Kühlmitteldämpfe absorbiert und in einer Regenerations- oder Aufheizphase flüssiges Kühlmittel wieder freigibt).

Das gleiche Prinzip läßt sich auch auf die Erwärmung eines Behälters anwenden, wenn dieser Behälter vom Kondensator und nicht vom Verdampfer gebildet wird, beziehungsweise mit ihm thermisch gekoppelt ist.

Bei einem Absorberkühlschrank stellt der erforderliche zyklische Betrieb einen Hauptnachteil dar. Man muß dann zwei oder noch mehr Absorberbehälter vorsehen und jeweils einen in der Absorptionsphase betreiben und den anderen regenerieren. Außerdem ist der Energiewirkungsgrad schlecht, da die Regeneration viel Heizenergie erfordert.

Aufgabe der Erfindung ist es, eine Maschine der eingangs genannten Art anzugeben, deren Energiewirkungsgrad deutlich gegenüber dem eines Absorptionskühlschranks verbessert ist und der gegenüber einem Kompressionskühlschrank eine größere Temperaturdifferenz zu erzielen erlaubt.

Diese Aufgabe wird erfindungsgemäß durch die Merkmale des Anspruchs 1 gelöst.

Aus der DE-43 05 264-A ist ein poröses Material (Silikagel) an sich bekannt, das mit einem wasserselektiven Sorptionsmaterial (CaCl₂) imprägniert ist.

Bezüglich von Merkmalen bevorzugter Ausführungsformen der Erfindung wird auf die abhängigen Ansprüche verwiesen.

Die Erfindung wird nun anhand eines Ausführungsbeispiels und der beiliegenden Figuren näher erläutert.
Fig. 1 zeigt schematisch den Aufbau einer Wärme- oder Kältemaschine.
Fig. 2 zeigt ein Isosterenfeld p = f(T) für das System eines selektiven Wassersorptionsmaterials mit Wasser.

Ein Behälter 1, der nachfolgend auch als Sorptionsmittelbehälter bezeichnet wird, enthält ein offenporiges Trägermaterial, das mit einem selektiven Wassersorptionsmaterial imprägniert ist. Das imprägnierte poröse Material füllt beispielsweise das ganze Volumen dieses Behälters. An diesen Behälter ist der Saugeingang eines Verdichters 2 angeschlossen, dessen Ausgang in eine Wärmesenke 3 mündet. Diese Wärmesenke 3 kann in einer ersten Ausführungsform ein Kondensator sein, in dem eine Kühlschlange 4 zur Extraktion der entstehenden Wärme und damit zur Kondensation des vom Verdichter gelieferten Dampfes dient. Diese Ausführungsform liegt nicht im Schutzbereich der Ansprüche. Gemäß der Erfindung enthält diese Wärmesenke für eine Kurz- oder Langzeitspeicherung von Wärmeenergie ein poröses Trägermaterial , das mit Wassersorptionmaterial imprägniert ist. In diesem letzteren Fall wird das absorbierte Wasser zyklisch durch Wärmezufuhr ausgetrieben .

Das gebildete Wasser gelangt über ein steuerbares Ventil 12 in einen Sammler 5 und wird von dort durch kurzfristiges Öffnen eines Ventils 6 bei Bedarf in einen Tank 7 abgeleitet. Ein Ventil 13 dient zur Belüftung des Sammlers und ist während der Entleerung des Sammlers 5 geöffnet. Aus dem Tank 7 wird bei Bedarf Wasserdampf durch Öffnen eines Ventils 8 in den Sorptionsmittelbehälter 1 gedrückt.

An den Behälter 1 ist über ein Ventil 11 eine Vakuumpumpe 10 angeschlossen, mit der bei Betriebsbeginn der Maschine oder während des Betriebs bei Bedarf Permanentgase aus dem System entfernt werden können. Der Permanentgasdruck sollte stets bei oder unter 1 mbar liegen. Auch der Sammler 5 sollte permanentgasfrei sein, was durch eine mit Ventil 14 versehene Verbindung zur Vakuumpumpe 10 erreicht wird.

Die Vorrichtung arbeitet wie folgt: Zuerst sei angenommen, daß es sich um eine Wärmemaschine handelt, beispielsweise zur saisonalen Energiespeicherung im Behälter 1. Im Winter liefert der Kondensator 3 Wärme an einen Verbraucher über die Kühlschlange 4, während der Behälter 1 eine Temperatur von z.B. 25°C aufweist. Durch Zufuhr von Wasserdampf über das Ventil 8 sei die durchschnittliche Beladung des porösen Materials beispielsweise auf 0,34 Gramm Wasser in 1 Gramm porösem Material eingestellt. Aus dem Isosterenfeld des Dampfdrucks p bezüglich der Temperatur T für verschiedene Beladungen (Figur 2) des Sorptionsmaterials mit Wasser ergibt sich dann beispielsweise für das Sorptionsmaterial CaCl₂ ein Dampfdruck im Behälter 1 von etwa 10 mbar. Die Sättigungslinie S ist die Obergrenze des Isosterenfelds. Bei einem Kompressionsverhältnis des Verdichters 2 von K = 2,3 fördert der Verdichter 2 in den Kondensator 3 Wasserdampf mit einem Druck von 23 mbar, wo er kondensiert. Die Kondensationswärme wird über die Kühlschlange 4 entnommen, und das Kondensat fließt in den Sammler 5. Das Ventil 6 wird periodisch kurzzeitig geöffnet, um Wasser in den Tank 7 abzulassen.

Ist der Druck im Tank 7 nicht geringer als der im Sammler, dann schließt man zum Entleeren des Sammlers das Ventil 12 und öffnet das Belüftungsventil 13 zusammen mit dem Ventil 6. Nach dem Entleeren evakuiert man wieder mit der Vakuumpumpe 10 über das Ventil 14 den Sammler auf einen Permanentgas-Partialdruck von etwa 1 mbar, ehe der Sammler wieder Kondensat sammeln kann.

Bei Bedarf an Wärme wird durch Öffnen des Ventils 8 Wasserdampf in den Behälter 1 gesaugt, um die dort inzwischen durch Dampfabzug abgesunkene Beladung mit Wasser wieder zu erhöhen. Um unnötige Wärmeverluste oder gar eine Vereisung des Tanks zu vermeiden, sollte der Tank 7 mit auch im Winter verfügbaren Wärmequellen (Hausabwässer, Solarheizung oder einer Elektroheizung) auf eine möglichst hohe Temperatur und damit einen hohen Dampfdruck gebracht werden.

Ähnlich arbeitet die Vorrichtung als Kältemaschine. Es sei angenommen, daß Kühlgut thermisch mit dem Behälter 1 gekoppelt ist, beispielsweise im Inneren dieses Behälters liegt. Soll dieses Kühlgut auf einer Temperatur von 5°C gehalten werden, obwohl es Wärme erzeugt oder Wärme durch unvollkommene Isolierung in den Behälter 1 eindringt, dann ergibt sich ein Dampfdruck im Behälter 1 von etwa 2 mbar bei einer Beladung von 0,34 wie oben. Mit einem Verdichter 2, dessen Kompressionsverhältnis z.B. den Wert 11,5 hat, erreicht man im Kondensator 3 wieder einen Druck von 23 mbar. Die Kondensationswärme kann über einen luftgekühlten Kondensator 4 abgeführt werden, sodaß das Kondensat wieder in den Sammler abläuft.

Im Gegensatz zum oben geschilderten Betrieb als Wärmemaschine ist es für einen Betrieb als Kältemaschine sehr wohl sinnvoll, statt Wasserdampf flüssiges Wasser gut verteilt in den Sorptionsmittelbehälter 1 einzuspritzen. Hierzu ist die Leitung zwischen dem Ventil 8 und dem Tank 7 bis zum Boden des Tanks zu verlängern. Falls wie dargestellt der Tank unterhalb des Behälters 1 liegt, wäre auch eine Pumpe (nicht dargestellt) erforderlich, um das Wasser in den Behälter zu heben.

Beim Einspritzen von Wasser erhöht sich die Temperatur im Sorptionsmaterial kaum, denn die Verdampfungswärme des eingespritzten Wassers entspricht grob der entstehenden Sorptionswärme.

Gemäß der Erfindung ist in der Wärmesenke 3 statt einer Kühlschlange 4 ein wasserabsorbierendes Material wie im Behälter 1 vorgesehen, das den vom Verdichter gelieferten Dampf während einer gewissen Zeitdauer absorbiert. Die Wasseraufnahmekapazität des Sorptionsmaterials kann durch die Druckerhöhung im Verdichter voll ausgenutzt werden. Erst wenn die Wasseraufnahme trotz des durch den Verdichter erzeugten höheren Drucks der Sättigung zustrebt, muß durch Wärmezufuhr für ein Austreiben des Wassers gesorgt werden, beispielsweise durch einen Sonnenkollektor (nicht dargestellt).

Es ist auch sinnvoll, eine mit einem Ventil 9 versehene Bypass-Leitung zwischen dem Eingang und dem Ausgang des Verdichters 2 vorzusehen. Wenn nämlich in der Wärmesenke 3 das Wassersorptionmaterial im Vergleich zum Behälter 1 sehr trocken ist, genügt die Saugwirkung dieses Materials und eine mechanische Kompression ist unnötig. Durch Einschalten des Verdichters wird dann der Arbeitsbereich im Gegensatz zu einem normalen Absorptionskühlschrank stark erweitert, ehe das Sorptionsmaterial in der Wärmesenke 3 regeneriert werden muß.

Um die Regenerationsphase zu überbrücken, kann man mehrere Wärmesenken 3 mit Sorptionsmaterial parallel vorsehen und abwechselnd absorbierend und regenerierend betreiben.

Damit die Verlustwärme des Verdichters nicht verloren geht, ist es zweckmäßig, diesen thermisch an die Wärmesenke 3 zu koppeln, beispielsweise baulich in sie zu integrieren. Vorzugsweise ist der Antriebsmotor für den Verdichters ein Drehstrommotor, der über einen Frequenzrichter geregelt wird.

Die Erfindung ist nicht auf die oben beschriebenen Ausführungsbeispiele beschränkt. Dies gilt insbesondere hinsichtlich der zahlenmäßigen Angaben zu den Temperaturen, und Drücken sowie der Beladung. Statt Silikagel mit CaCl₂ kann man auch Tonerde oder hygroskopische Salze als Sorptionsmaterial sowie statt Wasser auch Alkohole als Wärmeträgerfluid (Sorbat) verwenden.

## Patentansprüche

1. Wärme- oder Kältemaschine mit einem verdampfbaren Wärmeträgerfluid, das aus der Gruppe ausgewählt wird, die Wasser und Alkohole enthält, wobei ein Behälter (1) in einer porösen Struktur ein Chemisorptionsmaterial enthält, ein steuerbarer Einlaß (8) für Wärmeträgerfluid in den Behälter vorgesehen ist und der Dampfraum dieses Behälters ausgangsseitig über einen Verdichter (2) mit einer Wärmesenke (3) verbunden ist, **dadurch gekennzeichnet, daß** die Wärmesenke aus einer mit einem Chemisorptionsmaterial imprägnierten porösen Struktur besteht und Mittel zur intermittierend zyklischen Austreibung des Wärmeträgerfluids aufweist.

2. Maschine nach Anspruch 1, **dadurch gekennzeichnet, daß** der Verdichter mit einer Umgehungsleitung versehen ist, in der ein steuerbares Ventil (9) sitzt.

3. Maschine nach Anspruch 2, **dadurch gekennzeichnet, daß** ein Tank (7) für flüssiges Wärmeträgerfluid vorgesehen ist, in den das gebildete flüssige Fluid gelangt und aus dem der steuerbare Einlaß (8) gespeist wird.

4. Maschine nach einem der vorstehenden Ansprüche, **dadurch gekennzeichnet, daß** der Verdichter (2) in die Wärmesenke (3) baulich integriert ist und seine Verlustwärme an diesen abgibt.

5. Maschine nach einem der vorstehenden Ansprüche, **dadurch gekennzeichnet, daß** der Behälter (1) als Flachbehälter ausgebildet ist, der mindestens einen Teil der Wände eines Kühlraums definiert.

## Claims

1. A heating or cooling machine comprising an evaporable heat transfer fluid selected among water and alcohols, a container (1) containing a chemisorbent material in a porous structure and being provided with a controllable inlet (8) for the heat transfer fluid, the outlet from the vapour space of this container being connected via a compressor (2) to a heat sink (3), **characterized in that** the heat sink consists of a porous structure which is impregnated by a chemisorbent material, and that it is provided with means for expelling the heat transfer fluid in an intermittent cyclical manner.

2. Machine according to claim 1, **characterized in that** the compressor is provided with a by-pass duct having a controllable valve (9).

3. Machine according to claim 2, **characterized in that** a recipient (7) for the liquid heat transfer fluid is provided which receives the liquefied fluid and supplies it to the controllable inlet (8).

4. Machine according to one of the preceding claims, **characterized in that** the compressor (2) is integrated in the heat sink and supplies its own heat loss to this sink.

5. Machine according to one of the preceding claims, **characterized in that** the container (1) has a flat shape and defines at least a part of the walls of a cold store.

## Revendications

1. Machine de chauffage ou de réfrigération comportant un fluide caloporteur évaporable qui est choisi parmi l'eau et l'alcool, un récipient (1) comportant dans une structure poreuse un matériau de chémosorption et une entrée commandable pour le fluide caloporteur, l'espace vapeur de ce récipient étant relié en sortie à travers un compresseur (2) à un puits thermique (3), **caractérisé en ce que** le puits thermique est constitué par une structure poreuse qui est imprégnée par un matériau de chémosorption et comporte des moyens pour expulser de façon intermittente et cyclique le fluide caloporteur.

2. Machine selon la revendication 1, **caractérisé en ce que** le compresseur est muni d'une boucle de contournement comportant une vanne commandable (9).

3. Machine selon la revendication 2, **caractérisé en ce qu'**un réservoir (7) pour le fluide caloporteur liquide est prévu qui reçoit le fluide liquide formé et alimente l'entrée commandable (8).

4. Machine selon l'une des revendications précédentes, **caractérisé en ce que** le compresseur (2) est intégré structurellement dans le puits thermique (3) et cède sa chaleur de perte à ce puits.

5. Machine selon l'une des revendications précédentes, **caractérisé en ce que** le récipient (1) a une forme plate et constitue au moins une partie de la paroi d'une chambre froide.
